# EUROPÄISCHE PATENTSCHRIFT

(11) **EP 2 283 950 B1**
(45) Veröffentlichungstag und Bekanntmachung des Hinweises auf die Patenterteilung: **16.01.2013**
(21) Anmeldenummer: 10075346.6
(22) Anmeldetag: 12.08.2010
(51) Int. Cl.: B22D 37/00, B22D 39/06

(54) **Verfahren und Vorrichtung zum Dosieren von geschmolzenem Metall**
Method and device for dosing molten metal
Procédé et dispositif de dosage de métal fondu

(30) Priorität: 12.08.2009 DE 102009037368
(43) Veröffentlichungstag der Anmeldung: 16.02.2011
(73) Patentinhaber: StrikoWestofen GmbH, 51643 Gummersbach (DE)
(72) Erfinder: Hillen, Rudolf, 51643 Gummersbach (DE); Malpohl, Klaus, 42699 Solingen (DE)
(74) Vertreter: Pfenning, Meinig & Partner GbR

(56) Entgegenhaltungen:
- EP-B1- 0 946 314
- JP-A- 6 023 510
- JP-A- 2005 211 904

## Beschreibung

Die Erfindung betrifft ein Verfahren und eine Vorrichtung zum Dosieren von geschmolzenem Metall nach dem Oberbegriff des jeweiligen unabhängigen Anspruchs.

Druckgasbeaufschlagte Dosieröfen, üblicherweise für geschmolzenes Metall, sind grundsätzlich bekannt und beispielsweise in der DE-PS 20 22 989 beschrieben. Für den Austrag des flüssigen Metalls wird eine Dosiervorrichtung verwendet, die üblicherweise ein druckdichtes Gefäß umfasst, in dem die Metallschmelze aufgenommen ist. Ein Abgabe- oder Dosierrohr ragt in die Metallschmelze hinein und zur Dosierung bzw. Abgabe des Metalls wird das Gefäß mit Druck beaufschlagt, wobei der Druck von einem Differenzdrucksensor und einem weiteren Sensor gemessen wird. Das geschmolzene Metall steigt unter dem Einfluss der Druckluft aus dem Gefäss in das Abgaberohr hoch bis es Elektroden erreicht, die ein Signal abgeben, wobei der zugehörige Druck gespeichert wird. Der momentane Druck wird im Gefäss gemessen und der bei der Abgabe des Signals herrschende Druck wird subtrahiert. Die auszutragende Menge wird durch Einstellen eines bestimmten Drucks über eine Zeit bestimmt.

Ein weiteres Verfahren und eine Vorrichtung zum Dosieren von geschmolzenem Metall ist aus der DE 40 29 386 A1 bekannt, bei der die zu dosierende Ausflussmenge durch die Bildung des Integrals Druck x Zeit bestimmt wird. Auch hier wird zur Berechnung der Dosiermenge die Höhe des Flüssigkeitsspiegels in dem Dosierrohr mit einem in dem Dosierrohr angeordneten Signalgeber festgestellt. Schliesslich ist aus der EP 09 46 314 B1 ein Dosierofen bekannt, bei dem der Signalgeber für die Erfassung des Flüssigkeitspegels im Dosierrohr durch eine pneumatische Sensorvorrichtung gebildet wird. Auch in diesem Fall wird für das Dosieren aus dem Dosierofen, abhängig von der erfassten Höhe der ansteigenden Metallsäule in dem Dosierrohr, die Dosiermenge berechnet.

Es sind auch Dosieröfen bekannt, bei denen mittels Dosierpumpe dosiert wird (z.B. aus EP 1 486 277 B1). Schliesslich gibt es Dosierverfahren mit einem im Schmelzetiegel angeordneten Dosierbehälter mit Dosierrohr (DE 30 23 262).

Die Druckschrift JP 2005 211904 A beschreibt einen Dosierofen mit einem Druckbehälter und einem in den Druckbehälter eingetauchten Steigrohr, das ein wegkippbares Ende aufweist. Wenn das Ende weggekippt ist, kann mittels einer Druckluftdüse geschmolzenes Metall von dem weggekippten Ende abgeblasen werden.

Die Druckschrift JP 6 023510 A beschreibt einen Dosierofen, bei dem ein Steigrohr in ein Auslaufrohr mündet. Um ein Oxidieren der Metallschmelze im Auslaufrohr zu verhindern, kann Inertgas in das Auslaufrohr eingeleitet werden.

Bei den beschriebenen Dosierverfahren nach dem Stand der Technik steigt das geschmolzene Metall bei dem Dosieren in dem Dosierrohr bis zur Rohrkante auf und fliesst danach unter dem Einfluss der Schwerkraft durch eine Rinne beispielsweise zu einer Form. Am Ende des Dosiervorgangs wird der Schmelzefluss geringer bis er versiegt. Eine Restmenge erstarrt im Dosierrohr am oberen Ende und in der Zuführrinne, so dass ein fester Aluminiumfaden in Dosierrohr und Zuführringen liegen bleibt. Je nach Legierung kumulieren diese Ablagerungen auf der Auslaufkante des Dosierrohres. Die Ablagerungen bauen sich auf der Kante auf und können auch unvorhersehbar bei einem Dosiervorgang wegbrechen oder weggespült werden. Wenn sich somit auf der Auslaufkante des Dosierrohres Ablagerungen aufbauen, so verändert sich das Dosiergewicht, da die Ablagerungen die Auslaufkante erhöhen und die ausfließende Menge an flüssigem Metall vermindern. Durch die Ablagerungen ist ein höherer Förderdruck oder Druck im Ofen notwendig, bis das geschmolzene Metall aus dem Dosierrohr auszufließen beginnt, und bei konstantem Dosierdruck verringert sich folglich die Höhe der Schmelze über der Auslaufkante und somit verringert sich die Dosiermenge. Durch das mögliche Wegbrechen der Ablagerungen erhöht sich die Dosiermenge dann wieder schlagartig.

Der Erfindung liegt daher die Aufgabe zugrunde, ein Verfahren und eine Vorrichtung zum Dosieren von geschmolzenem Metall aus einem Behälter zu schaffen, bei denen die Dosiergenauigkeit über einen längeren Zeitraum des Dosierens und über eine Vielzahl von Dosiervorgängen verbessert wird.

Diese Aufgabe wird durch die kennzeichnenden Merkmale des unabhängigen Verfahrensanspruchs und des unabhängigen Vorrichtungsanspruchs in Verbindung mit den Merkmalen des jeweiligen Oberbegriffs gelöst.

Durch die in den Unteransprüchen angegebenen Maßnahmen sind vorteilhafte Weiterbildungen und Verbesserungen möglich.

Dadurch, dass im Bereich der Auslaufkante mindestens eine mit einer Druckgasquelle verbundene Düse angeordnet ist, können zumindest Teile des Bereichs der Auslaufkante durch kontinuierliches und/oder impulsartiges Bedüsen von Ablagerungen des Metalls freigehalten werden, so dass die Dosiermenge bei vielen oder allen von aufeinander folgenden Dosiervorgängen konstant gehalten wird. Damit wird die Dosiergenauigkeit über eine lange Betriebszeit verbessert.

Durch Erzeugen mindestens eines Druckgasimpulses am oder verzögert nach dem Ende des Dosiervorgangs kann vorteilhafterweise das Abblasen von Restmetall an die jeweilige Gegebenheit und/oder Legierung angepasst werden.

In einer vorteilhaften Ausführungsform kann das Bedüsen am Ende des Dosiervorgangs automatisch gesteuert werden, wobei das Signal der Ofensteuerung zum Entlüften des Ofens oder zur Verringerung des Förderdrucks verwendet wird, um das Bedüsen zeitgleich oder zeitverzögert zu starten.

Durch Bestimmen der Verzögerungszeit für das Bedüsen nach Beendigung des Dosiervorgangs abhängig von der Zeitdauer, bis zu der der Schmelzefluss vollständig versiegt und der Zeitdauer, bis das geschmolzene Metall erstarrt, ist es in vorteilhafter Weise möglich, eine Anpassung der Bedüsung an Legierung und Metalltemperatur sowie die Umgebungsbedingungen vorzunehmen, damit die Ablagerungen vollständig vermieden werden. Dabei kann die Verzögerungszeit beispielsweise zwischen 0,1 und 10 Sekunden und vorzugsweise zwischen 0,5 und 3 Sekunden liegen. Die Dauer des Druckgasimpulses hängt von mehreren Parametern ab, beispielsweise von der Richtung, aus der bedüst wird und dergleichen.

In einer vorteilhaften Ausführungsform kann die Auslaufkante kontinuierlich mit Heißluft bzw. Heißgas bedüst werden. Vorzugsweise erfolgt eine kontinuierliche Heißgas-Bedüsung mit einem, vorzugsweise geringem Volumenstrom, der nach dem Ende des Dosiervorgangs zeitweise erhöht wird. Die kontinuierliche Heißgasbedüsung kann für die Zeit des Dosiervorgangs unterbrochen werden. Der Vorteil des Heißgas-Bedüsens ist, dass das Freiblasen der Auslaufkante auch bei schwierigen Randbedingungen gewährleistet wird und dass der Druckluftstoß nach dem Ende des Dosiervorgangs mit geringerer Intensität durchgeführt werden kann. Durch die geringere Intensität wird die erstarrende metallische Schmelze in ihrem Fließ- und Erstarrungsverhalten geringer beeinflusst und es wird beispielsweise vermieden, dass Metall in die Umgebung der Auslaufrinne geblasen wird.

In einer Ausführungsvariante ist der Volumenstrom des Gases bei der kontinuierlichen Bedüsung geringer ist als der der impulsweisen Bedüsung.

In bevorzugter Weise wird die Auslaufkante nicht direkt mit Gas bedüst, sondern über Ablenkelemente, wie beispielsweise die Wand der Auslaufrinne. Bevorzugt sind die Düsen nicht zentrisch, also nicht in der Symmetrieebene der Auslaufrinne angeordnet, sondern seitlich versetzt. Insbesondere wird das Gas nicht unmittelbar auf den flüssigen oder erstarrenden Schmelzestrom gerichtet und nicht auf die Schmelze im Dosierofen. Durch diese Anordnung wird sowohl ein Verblasen von Metall in die Umgebung vermieden als auch - insbesondere bei Verwendung von Druckluft - die Oxidation des Metalls verhindert.

Eine erfindungsgemäße Vorrichtung zum Dosieren von geschmolzenem Metall aus einem Behälter über ein in den Behälter eintauchendes Dosierrohr umfasst eine Steuereinrichtung zum Bestimmen der Dosiermenge und zum Steuern des Dosiervorgangs und das Dosierrohr weist eine Auslaufkante auf. Im Bereich der Auslaufkante ist mindestens eine mit einer Druckgasquelle verbundene Düse zum kontinuierlichen und/oder impulsweisen Beaufschlagen zumindest von Teilen des Bereichs der Auslaufkante mit Gas und Freihalten derselben von Ablagerungen des Metalls angeordnet. Mit einer solchen Vorrichtung sind die Vorteile des Verfahrens ebenfalls erreichbar.

Dabei kann die Vorrichtung bezüglich der Art der Dosierung wie in Stand der Technik beschrieben ist ausgebildet sein. Beispielsweise kann beim Dosieren das Metall durch Erhöhung des Förderdrucks im Behälter im Dosierrohr ansteigen und die Fördermenge abhängig vom Förderdruck bestimmt werden. Wenn eine Erhöhung der Auslaufkante um eine Höhe H1 durch Ablagerungen auftreten würde, würde dies einen zusätzlichen notwendigen Förderdruck bedeuten, nämlich den metallostatischen Druck pxgxH1. Eine andere beispielsweise Art von Dosierung verwendet ein in den Behälter eintauchendes Dosierrohr mit einer Sensoranordnung, wobei die Höhe des geschmolzenen Metalls in dem Dosierrohr mit Hilfe der Sensoranordnung erfasst wird und die Dosiermenge abhängig von der Höhe des geschmolzenen Metalls im Dosierrohr bestimmt wird.

Bevorzugt ist, dass die Druckgasquelle ein von der Steuereinrichtung ansteuerbares Ventil umfasst. Das Dosierrohr mündet vorzugsweise in eine Auslaufrinne. Die mindestens eine Düse kann gegen mindestens eine seitliche Wand der Auslaufrinne gerichtet sein und kann zur Zuführrinne seitlich versetzt angeordnet sein. Weiterhin kann das Gas Luft oder Inertgas sein.

Vorzugsweise steuert die Steuereinrichtung der erfindungsgemäßen Vorrichtung das Ventil nach dem Dosiervorgang um eine bestimmte Zeit verzögert an, wobei die Verzögerungszeit zwischen 0,1 und 10 Sekunden, vorzugsweise zwischen 0,5 und 3 Sekunden beträgt.

Ein Ausführungsbeispiel einer Vorrichtung zum Dosieren ist in der Zeichnung dargestellt und wird in der nachfolgenden Beschreibung näher erläutert. Es zeigen
- Fig. 1: eine Teilansicht auf einen Ofen mit erfin- dungsgemäßer Vorrichtung und
- Fig. 2: eine Aufsicht auf das Dosierrohr mit Aus- laufrinne.

In Fig. 1 ist ein Teil eines druckgasbeaufschlagten Dosierofens 1 dargestellt, der eine Metallschmelze 2 aufnimmt. Ein Dosierrohr 3, das über eine Öffnung 3' mit dem im Ofen aufgenommenen geschmolzenen Metall 2 in Verbindung steht, ragt in das Schmelzebad 2 hinein und ist durch die Wand des Ofens 1 nach außen geführt. Die Öffnung des Dosierrohrs mündet in eine Ausfließrinne 5, über die geschmolzenes Metall in eine nicht dargestellte Form fließen kann. Mit 6 ist ein Signalgeber bezeichnet, der die Höhe des Metallspiegels in dem Dosierrohr 3 erfasst und der als Elektroden, als pneumatischer Sensor, optoelektronischer Sensor oder dergleichen ausgebildet sein kann. In Fig. 1 ist eine Elektrode 6 dargestellt, die bei Metallkontakt mittels pneumatischer Schwenkvorrichtung 14 aus dem Dosierrohr und damit aus dem Schmelzefluss herausgefahren wird.

Weiterhin ist dem Dosierofen 1 eine Bedüsungsvorrichtung 11 zugeordnet, die ein oder mehrere in den Bereich einer Auslaufkante 4 des Dosierrohrs mündende Düsen 7, eine mit den Düsen 7 verbundene Zuführleitung 9, ein Magnetventil 8 und eine Druckluftquelle 12 umfasst.

Dem Dosierofen sind weitere Thermoelemente 13 zur Erfassung der Schmelzetemperatur zugeordnet.

In Fig. 2 ist eine Aufsicht auf das Dosierrohr 3 mit der Auslaufkante 4 sowie die Ausfließrinne 5 dargestellt. Die Ausfließrinne 5 ist geneigt, so dass das flüssige Metall aus dem Dosierrohr 3 über die Auslaufkante unter der Wirkung der Schwerkraft durch die schräge Rinne 5 fließt. Die Rinne 5 ist durch seitliche Wände 10 begrenzt und die Düsen 7 enden nahe dieser Wand, so dass der Gasstrahl nicht die über die Auslaufkante 4 fließende Schmelze direkt bedüst.

Die Bedüsungsvorrichtung 11 wird durch eine nicht dargestellte Steuereinrichtung vorzugsweise so gesteuert, dass durch ein kurzzeitiges Öffnen des Magnetventils 8 in der Zuführleitung 9 die Druckluft oder das Druckgas zu den Düsen 7 aus der Druckluftquelle 12 geleitet wird, wodurch ein kurzer, starker Druckluftimpuls im Bereich der Auslaufkante erzeugt wird. Dabei wird der Druckluftimpuls von der nicht dargestellten Steuereinrichtung so gesteuert, dass er mit einer Verzögerungszeit nach dem Ende eines Dosiervorgangs startet. Dadurch wird ein sich nach dem Dosiervorgang möglicherweise ablagernde Metallfaden aus dem Bereich der Auslaufkante 4 und insbesondere von der Ausgangskante 4 selbst weggeblasen. Der Vorgang wird nach jedem Dosieren wiederholt.

Druckgasbeaufschlagte Dosieröfen werden am Ende jedes Dosiervorgangs schlagartig entlüftet und bei diesen Öfen kann die Bedüsung des Auslaufkantenbereichs mit dem Entlüftungssignal automatisch gestartet werden. Da der Schmelzefluss bei Beendigung des Dosiervorgangs nicht schlagartig versiegt, wird der Druckluftimpuls derart gesteuert, dass nach Beendigung des Dosierens eine Verzögerungszeit einberechnet wird, die zusätzlich auch von der Zeitdauer des Erstarrens der Schmelze abhängt. In einem anderen Ausführungsbeispiel wird Heißgas bzw. Heißluft verwendet und die Auslaufkante 4 wird dann indirekt oder direkt kontinuierlich bedüst. Dabei kann nach Ende des Dosiervorgangs zusätzlich ein Druckluftstoß aufgebracht werden, um durch die kontinuierliche Bedüsung nicht entferntes Metall wegzublasen. In einer anderen Ausführungsform ist es auch möglich, die im Wesentlichen kontinuierliche Bedüsung während des Dosiervorgangs zu unterbrechen, um das Fließverhalten nicht zu beeinflussen. Bei der kontinuierlichen Bedüsung, insbesondere Heißgas-Bedüsung, wird ein geringerer Volumenstrom verwendet als derjenige, der zum Ende des Dosiergangs bei dem Druckgasimpuls verwendet wird.

Wie schon ausgeführt, kann mit Luft bedüst werden, es kann aber auch ein Inertgas verwendet werden, insbesondere wenn metallurgische Gründe dafür sprechen. Selbstverständlich können auch mehrere Druckluftimpulse zum Entfernen von Metallresten bei Beendigung des Dosiervorgangs aufgebracht werden.

## Patentansprüche

1. Verfahren zum Dosieren von geschmolzenem Metall aus einem Behälter über ein in den Behälter eintauchendes Dosierrohr (3), bei dem das geschmolzene Metall im Dosierrohr (3) bis zu einer Auslaufkante (4) aufsteigt und die Dosiermenge aus dem Dosierrohr (3) über die Auslaufkante (4) ausgetragen wird,
**dadurch gekennzeichnet, dass** zumindest Teile des Bereichs der Austaufkante (4) impulsartig zur Freihaltung von Ablagerungen des Metalls mit Druckgas bedüst werden, wobei das Bedüsen ein Abblasen von Restmetall umfasst.

2. Verfahren nach Anspruch 1, **dadurch gekennzeichnet, dass** am oder verzögert nach dem Ende des Dosiervorgangs mindestens ein Druckgasimpuls erzeugt wird.

3. Verfahren nach Anspruch 2, **dadurch gekennzeichnet, dass** der mindestens eine Druckgasimpuls zum Bedüsen automatisch mit einem am Ende des Dosiervorgangs vorgesehenen Entlüften des Behälters (1) gestartet wird.

4. Verfahren nach einem der Ansprüche 1 bis 3, **dadurch gekennzeichnet, dass** eine Verzögerungszeit für das Bedüsen nach Beendigung des Dosiervorgangs abhängig von einer ersten Zeitdauer, bis zu der der Schmelzefluss versiegt, und von einer zweiten Zeitdauer, bis das geschmolzene Metall erstarrt, zwischen 0,1 und 10 Sekunden, vorzugsweise zwischen 0,5 und 3 Sekunden gewählt wird.

5. Verfahren nach einem der Ansprüche 1 bis 4, **dadurch gekennzeichnet, dass** während des Dosiervorgangs und/oder zwischen den Dosiervorgängen kontinuierlich bedüst wird.

6. Verfahren nach Anspruch 5, **dadurch gekennzeichnet, dass** nach dem Dosiervorgang ein Druckgasimpuls auf einen Teilbereich der Auslaufkante aufgebracht wird.

7. Verfahren nach einem der Ansprüche 1 bis 6, **dadurch gekennzeichnet, dass** mit Heißgas bedüst wird.

8. Verfahren nach einem der Ansprüche 5 bis 7, **dadurch gekennzeichnet, dass** bei einer kontinuierlichen Bedüsung der Volumenstrom des Gases nach dem Dosiervorgang zeitweise erhöht wird.

9. Verfahren nach Anspruch 8, **dadurch gekennzeichnet, dass** der Volumenstrom des Gases bei der kontinuierlichen Bedüsung geringer ist als der der impulsweisen Bedüsung.

10. Verfahren nach einem der Ansprüche 1 bis 7, **dadurch gekennzeichnet, dass** der für die Bedüsung verwendete Gasstrom nicht direkt auf den Bereich der Auslaufkante gerichtet ist, der beim Dosieren vom Schmelzestrom bedeckt ist.

11. Vorrichtung zum Dosieren von geschmolzenem Metall, die einen Behälter, ein in den Behälter eintauchendes Dosierrohr (3) und eine Steuereinrichtung zum Bestimmen der Dosiermenge und zum Steuern des Dosiervorgangs umfasst, wobei das Dosierrohr eine Auslaufkante (4) aufweist, die derart angeordnet ist, dass das geschmolzene Metall beim Dosieren bis zur Auslaufkante (4) aufsteigt und über die Auslaufkante (4) aus dem Dosierrohr (3) ausgetragen wird,
**dadurch gekennzeichnet, dass** im Bereich der Auslaufkante (4) mindestens eine mit einer Druckgasquelle (12) verbundene Düse (7) angeordnet ist, die eingerichtet ist, zumindest Teile des Bereichs der Auslaufkante (4) impulsweise mit Gas zu beaufschlagen und Ablagerungen des Metalls abzublasen.

12. Vorrichtung nach Anspruch 11, **dadurch gekennzeichnet, dass** die Druckgasquelle (12) ein von der Steuereinrichtung ansteuerbares Ventil (8) umfasst.

13. Vorrichtung nach Anspruch 11 oder Anspruch 12, **dadurch gekennzeichnet, dass** das Dosierrohr (3) in eine Auslaufrinne (5) mündet.

14. Vorrichtung nach Anspruch 13 **dadurch gekennzeichnet, dass** die mindestens eine Düse (7) gegen mindestens eine seitliche Wand (10) der Auslaufrinne (5) gerichtet ist.

15. Vorrichtung nach einem der Ansprüche 13 bis 14, **dadurch gekennzeichnet, dass** die Düse zur Zuführrinne seitlich versetzt angeordnet ist.

## Claims

1. A method for metering molten metal out of a container via a metering tube (3) which dips into the container, in which the molten metal in the metering tube (3) rises up to an outflow edge (4) and the metered quantity is discharged from the metering tube (3) via the outflow edge (4),
**characterised in that** at least parts of the region of the outflow edge (4) are sprayed with compressed gas in pulse-like manner to keep it free from deposits of the metal, the spraying comprising blowing-off of residual metal.

2. A method according to Claim 1, **characterised in that** at least one compressed-gas pulse is generated at, or in delayed manner after, the end of the metering operation.

3. A method according to Claim 2, **characterised in that** the at least one compressed-gas pulse for spraying is started automatically with venting of the container (1) which is provided at the end of the metering operation.

4. A method according to one of Claims 1 to 3, **characterised in that** a delay time for the spraying after the termination of the metering operation is selected to be between 0.1 and 10 seconds, preferably between 0.5 and 3 seconds, dependent on a first time by which the melt flow peters out, and on a second time until the molten metal solidifies.

5. A method according to one of Claims 1 to 4, **characterised in that** spraying is continuous during the metering operation and/or between the metering operations.

6. A method according to Claim 5, **characterised in that** after the metering operation a compressed-gas pulse is applied to a partial region of the outflow edge.

7. A method according to one of Claims 1 to 6, **characterised in that** spraying is carried out with hot gas.

8. A method according to one of Claims 5 to 7, **characterised in that** in the case of continuous spraying the volume flow of the gas is temporarily increased after the metering operation.

9. A method according to Claim 8, **characterised in that** the volume flow of the gas in the case of the continuous spraying is less than that of the pulsed spraying.

10. A method according to one of Claims 1 to 7, **characterised in that** the gas stream used for the spraying is not directed directly at the region of the outflow edge which is covered by the melt stream upon metering.

11. A device for metering molten metal which comprises a container, a metering tube (3) which dips into the container and a control means for determining the metered quantity and for controlling the metering operation, the metering tube having an outflow edge (4) which is arranged such that the molten metal upon metering rises as far as the outflow edge (4) and is discharged from the metering tube (3) via the outflow edge (4), **characterised in that** at least one nozzle (7) connected to a compressed-gas source (12) is arranged in the region of the outflow edge (4), which nozzle is set up to act on at least parts of the region of the outflow edge (4) with gas in pulsed manner and to blow off deposits of the metal.

12. A device according to Claim 11, **characterised in that** the compressed-gas source (12) comprises a valve (8) which can be controlled by the control means.

13. A device according to Claim 11 or Claim 12, **characterised in that** the metering tube (3) opens into an outflow channel (5).

14. A device according to Claim 13, **characterised in that** the at least one nozzle (7) is directed against at least one lateral wall (10) of the outflow channel (5).

15. A device according to one of Claims 13 to 14, **characterised in that** the nozzle is arranged laterally offset to the supply channel.

## Revendications

1. Procédé de dosage d'un métal fondu à partir d'un contenant par un tube de dosage (3) plongeant dans le contenant, dans lequel le métal fondu grimpe dans le tube de dosage (3) jusqu'à un bord de sortie (4) et la quantité dosée est déchargée du tube de dosage (3) par le bord de sortie (4),
**caractérisé en ce qu'**au moins des parties de la zone du bord de sortie (4) sont pulvérisées par impulsions pour éviter que le métal ne se dépose, la pulvérisation comprenant une élimination par soufflage de métal résiduel.

2. Procédé selon la revendication 1, **caractérisé en ce qu'**au moins une impulsion de gaz comprimé est générée à la fin ou en différé après la fin du processus de dosage.

3. Procédé selon la revendication 2, **caractérisé en ce que** la au moins une impulsion de gaz comprimé pour la pulvérisation est automatiquement démarrée avec une aération du contenant (1) prévue à la fin du processus de dosage.

4. Procédé selon l'une quelconque des revendications 1 à 3, **caractérisé en ce qu'**un temps de retard pour la pulvérisation après la fin du processus de dosage est choisi en fonction d'une première durée, jusqu'à laquelle le flux de masse fondue se tarit, et d'une seconde durée, jusqu'à ce que le métal fondu se solidifie, entre 0,1 et 10 secondes, de préférence entre 0,5 et 3 secondes.

5. Procédé selon l'une quelconque des revendications 1 à 4, **caractérisé en ce qu'**une pulvérisation est effectuée en continu pendant le processus de dosage et/ou entre les processus de dosage.

6. Procédé selon la revendication 5, **caractérisé en ce qu'**une impulsion de gaz comprimé est appliquée sur une partie du bord de sortie après le processus de dosage.

7. Procédé selon l'une quelconque des revendications 1 à 6, **caractérisé en ce que** la pulvérisation est effectuée avec un gaz chaud.

8. Procédé selon l'une quelconque des revendications 5 à 7, **caractérisé en ce que**, lors d'une pulvérisation continue, le débit volumique du gaz est augmenté avec le temps après le processus de dosage.

9. Procédé selon la revendication 8, **caractérisé en ce que** le débit volumique du gaz pendant la pulvérisation continue est inférieur à celui de la pulvérisation par impulsions.

10. Procédé selon l'une quelconque des revendications 1 à 7, **caractérisé en ce que** le courant de gaz utilisé pour la pulvérisation n'est pas dirigé directement sur la zone du bord de sortie, zone qui est recouverte par le courant de masse fondue pendant le dosage.

11. Dispositif pour le dosage d'un métal fondu, qui comprend un contenant, un tube de dosage (3) plongé dans le contenant et un dispositif de commande pour déterminer la quantité dosée et pour commander le processus de dosage, dans lequel le tube de dosage présente un bord de sortie (4) qui est agencé de manière à ce que le métal fondu grimpe jusqu'au bord de sortie (4) lors du dosage et soit déchargé du tube de dosage (3) par le bord de sortie (4),
**caractérisé en ce qu'**au moins une buse (7) reliée à une source de gaz comprimé (12) est agencée dans la zone du bord de sortie (4), laquelle buse est agencée pour exposer par impulsions au moins des parties de la zone du bord de sortie (4) à un gaz et éliminer par soufflage des dépôts du métal.

12. Dispositif selon la revendication 11, **caractérisé en ce que** la source de gaz comprimé (12) comprend une vanne (8) commandable par le dispositif de commande.

13. Dispositif selon la revendication 11 ou la revendication 12, **caractérisé en ce que** le tube de dosage (3) débouche dans un conduit de sortie (5).

14. Dispositif selon la revendication 13, **caractérisé en ce que** la ou les buses (7) sont orientées contre au moins une paroi latérale (10) du conduit de sortie (5).

15. Dispositif selon l'une quelconque des revendications 13 à 14, **caractérisé en ce que** la buse est agencée de manière décalée latéralement par rapport au conduit d'alimentation.
